# EUROPÄISCHE PATENTSCHRIFT

(11) **EP 0 517 132 B1**
(45) Veröffentlichungstag und Bekanntmachung des Hinweises auf die Patenterteilung: **01.02.1995**
(21) Anmeldenummer: 92109182.3
(22) Anmeldetag: 01.06.1992
(51) Int. Cl.: A47K 13/30, E03D 9/00

(54) **Sanitärzelle mit Reinigungsvorrichtung für die Sitzbrille**
Sanitary unit with automatic seat-cleaning device
Unité sanitaire pourvue d'une installation de nettoyage automatique de la lunette

(30) Priorität: 06.06.1991 DE 4118587
(43) Veröffentlichungstag der Anmeldung: 09.12.1992
(73) Patentinhaber: HERING BAU, PRODUKT- UND SANITÄRTECHNIK GmbH, D-57299 Burbach-Holzhausen (DE)
(72) Erfinder: Ritter, Konrad, W-5240 Betzdorf (DE)
(74) Vertreter: Fitzner, Ulrich, Dr.

(56) Entgegenhaltungen:
- EP-A- 0 274 588
- FR-A- 2 592 667

## Beschreibung

Die vorliegende Erfindung betrifft eine neuartige Sanitärzelle mit Vorrichtungen zum Reinigen der auf einer Toilettenschüssel angeordneten Sitzbrille.

Aus der DE-A-27 21 433 ist ein mit einem Klappdeckel versehenes Wasserspülklosett bekannt, das an der Unterseite des hochklappbaren Deckels mit einer Vorrichtung zum selbsttätigen Reinigen des Klosettdeckels versehen ist, durch die der Klosettsitz mittels einer Reinigungs- und Desinfektionsflüssigkeit abgespült und mit Bürsten oder Wischern gereinigt wird. Die Vorrichtung zum Reinigen des Klosettdeckels ist mit einer Spritzvorrichtung versehen, mit der zugleich das Innere der Klosettschüssel ausgespritzt und desinfiziert wird.

Aus der DE-PS 21 40 097 ist ferner eine Vorrichtung zum selbsttätigen Reinigen von Klosettsitzen. bei der der Sitz mittels einer Reinigungs- und Desinfektionsflüssigkeit abgespült. mit Bürsten gereinigt und mit Wischern getrocknet wird. bekannt. Hierbei sind die Sprüheinrichtung und die mit Bürsten und Wischern versehene Reinigungsvorrichtung am hochklappbaren Klosettdeckel angeordnet, der mit dem Klosettsitz und einem als Ablaufring ausgebildeten hochklappbaren Unterteil. das die Trennfuge zwischen dem Klosettdeckel und dem Unterteil mittels am Klosettdeckel und am Unterteil vorgesehener Wasserabweisung abdichtet. eine am Klosettkörper anbringbare bauliche Einheit bildet.

Aus der DE-PS 24 56 020 ist eine Vorrichtung zum Reinigen einer WC-Brille mittels eines Flüssigkeitsstroms, welcher durch einen unterhalb der Oberfläche der WC-Brille angeordneten Hohlraum zu Durchtrittsöffnungen an die Oberfläche der Brille geführt wird. wobei eine Verbindung zwischen Brille und Flüssigkeitsreservoir vorgesehen ist. bekannt. Zusätzlich ist eine Zuleitung für ein Medium zum Trocknen der zuvor feucht gereinigten WC-Brille vorgesehen, wobei als Trocknungsmedium Luft und für deren Beförderung ein Gebläse angeordnet ist.

Die DE-OS 25 11 300 schildert eine Vorrichtung für die Reinigung einer Toilettenschüssel mit Wasserspülung. bei welcher auch die Brille der Toilettenschüssel nach jeder Benutzung intensiv gereinigt wird. Hierbei wird oberhalb der Sprüheinrichtung und unterhalb auf Abstand von dem Deckel eine Leitplatte angeordnet. welche die Brille von oben auf Abstand übergreift, wobei der äußere Rand der Leitplatte im Bereich des äußeren oberen Randes der Brille derart angeordnet ist. daß zwischen der Leitplatte und der Brille ein Ringspalt besteht, und daß der untere Rand des Deckels eine Dichtung aufweist, welche in geschlossenem Zustand des Deckels am äußeren oberen Rand der Brille anliegt, wobei zwischen dem äußeren Rand der Leitplatte und dem Deckel ein Ringspalt entsteht. Eine Weiterbildung dieser Vorrichtung ist in der DE-OS 25 23 782 beschrieben. Eine Anlage zur Desinfektion und Reinigung der Sitzfläche von Toilettenschüsseln nach deren Berührung ist auch Gegenstand der DE-A-26 21 802. Hierbei wird in den speziell geformten Deckel der Toilettenschüssel, die rundherum und an der Innenkante mit einer Nase versehen ist, um das Auslaufen des Reinigungswassers zu vermeiden, der Einbau von Röhren und Düsen vorgesehen, die nach jeder Benutzung die Sitzfläche mit Wasser und Desinfektionslösung besprühen.

In der DE-OS 26 30 089 wird eine weitere Variante der Toilettensitzreinigung beschrieben. Hierbei ist der Toilettensitz derart ausgestaltet, daß zumindest die Oberfläche der Sitzbrille an Reinigungsvorrichtungen vorbeigeführt wird und dabei mechanisch und/oder chemisch gereinigt und schließlich getrocknet wird. Zur Durchführung dieses Verfahrens ist die Sitzbrille in sich drehbar gelagert, so daß ihre Oberfläche an den Reinigungsvorrichtungen vorbei bewegbar ist. Als Drehantrieb für die vorzugsweise schlauchförmig ausgestaltete Sitzbrille dient eine biegsame Welle, die nach Benutzung des Toilettensitzes selbständig durch einen Motor in Drehung versetzt wird. Die Reinigung der Sitzbrille erfolgt mechanisch durch Bürsten und Sprühdüsen, aus denen Wasser bzw. ein Desinfektionsmittel auf die Oberfläche der sich drehenden schlauchförmigen Sitzbrille gesprüht wird. Schließlich sind noch an der Sitzbrille angreifende Abstreiflippen vorgesehen, durch die ein schnelles Trocknen der gereinigten Oberfläche der Sitzbrille erreicht wird.

In der DE-OS 26 42 985 ist etwas über eine Einrichtung zu lesen, die es gestattet, den Sitz und die Toilettenmuschel nach jeder Benutzung keimfrei zu halten. Diese Einrichtung ist dadurch gekennzeichnet, daß sie im Sitz einen mit einer Leitung für das Desinfektionsmittel und ggf. mit einem Absauger verbundenen Ringkanal aufweist, und der Sitz aus porösem Material besteht oder mit gleichmäßig verteiltem vom Ringkanal in die Sitzoberfläche ausmündenden Bohrungen versehen ist.

In der DE-OS 29 07 754 ist eine Einrichtung zum Reinigen und Desinfizieren des Sitzes einer Toilettenschüssel vorgesehen, bei der in einem schalenartigen Toilettendeckel ringförmig Düsen zum Versprühen einer Reinigungs- und Desinfektionsflüssigkeit angeordnet sind.

Nachteil der bisher geschilderten Vorrichtungen nach dem Stand der Technik ist, daß diese sich zum großen Teil auf die Reinigung mittels Wasser ohne Zuhilfenahme anderer mechanischer Mittel beschränken. Sofern mechanische Reinigungseinrichtungen beispielsweise Bürsten vorgesehen sind, sind diese mit recht aufwendigen Methoden in dem Sanitärraum untergebracht. Dies gilt insbesondere für die Lösung nach der DE-OS 26 30 089. Auch läßt sich nicht in allen Fällen eine optimale Reinigung und damit Sauberhaltung der Toilettenschüsseln erreichen, insbesondere wenn es an einer mechanischen Reinigung fehlt.

Bei der DE-PS 22 63 474 ist neben der Toilettenschüssel oder hinter der Toilettenschüssel ein Reinigungskasten angeordnet. In diesem sind zwei Führungsschienen vorgesehen, mit deren Hilfe die Sitzbrille in vertikaler Lage in den Reinigungskasten geschoben werden kann. Hierzu mußte ein spezieller Mechanismus entwickelt werden, um die Abzweigung der Sitzbrille von der horizontalen in die vertikale Lage und auf die Führungsschienen zu bewerkstelligen. Ein solcher Mechanismus ist naturgemäß mit erheblichen Nachteilen verbunden. Dies wird auch aus Spalte 5 Zeile 20 der DE-PS 22 63 474 ersichtlich, wo die Ausgestaltung zweier spezieller oben an der Führungsschiene angebrachter Zapfen beschrieben ist. Außerdem ist eine solche Vorrichtung anfälliger, so daß sie für den automatischen Betrieb ungeeignet ist.

Die DE-OS 27 34 056 beschreibt einen Mechanismus, welcher der DE-PS 22 63 474 recht ähnlich ist. Denn auch hier befindet sich in der Variante gemäß Zeichnung 2 ein Reinigungskasten hinter der Toilettenschüssel, in welchem die Sitzbrille zwecks Reinigung verbracht wird. Auch ist eine vertikale Lage der Sitzbrille während der Reinigung vorgesehen. Im Unterschied zur DE-C-22 63 474 sind aber keine Führungsschienen und damit auch nicht der spezielle Abzweigemechanismus vorgesehen. Aus diesem Grunde handelt es sich bei der Reinigungsvorrichtung gemäß der DE-OS 27 34 056 um eine verschlechterte Ausführungsform gegenüber der DE-PS 22 63 474. Weitere Reinigungsvorschläge sind in folgenden Dokumenten beschrieben:

| | |
|---|---|
| DE-PS | 168 912 |
| DE-OS | 17 78 929 |
| GB-PS | 133 039 |
| DE-PS | 75 425 |
| DE-PS | 240 687 |
| DE-PS | 252 298 |
| USA | 4 785 482 |
| FR | 2 344 261 |
| DE-OS | 3 127 890 |
| WO | 83/03532 |
| EP-PS | 252 861 |
| EP-OS | 201 435 |
| FR | 2 543 594 |
| DK | 22 227 |
| FR | 2 397 821 |
| FR | 2 380 762 |
| FR | 2 365 323 |
| FR | 2 316 905 |
| US | 2 494 894 |
| US | 2 592 167 |
| US | 1 800 261 |
| US | 1 800 226 |
| DE | 283 470. |

Nachteil all dieser Einrichtungen ist, daß die Lösungsvorschläge technisch sehr aufwendig sind. Solche Vorrichtungen sind aber in der Regel anfällig und daher für öffentliche Toiletten, welche stets für große Nutzerzahlen ausgelegt sein müssen, ungeeignet.

Ein weiterer wesentlicher Nachteil sämtlicher bisher beschriebener Anlagen ist, daß das Wartungspersonal zur Kontrolle des Reinheitsgrades der Sitzbrille den Toilettenraum betreten muß. Dies führt dazu, daß eine Überprüfung nur in unregelmäßigen Abständen erfolgt. Aus diesem Grunde kann es leicht dazu kommen, daß Verschmutzungen oder auch Beschädigungen der Reinigungsvorrichtungen von dem Personal nicht bemerkt werden.

In der DE-C-283470 ist vorgesehen, die Reinigung der Toilettensitze in einem von dem Sanitärraum durch eine Wand abgetrennten Teil durchzuführen.

Ferner ist eine Sitzscheibe vorgesehen, auf der sich eine Anzahl von Sitzöffnungen befindet, welche teils diesseits, teils jenseits der Trennwand liegen. In der Wand ist eine Welle vorgesehen, so daß die Sitzscheibe drehbar ist. Für den Drehmechanismus ist eine recht aufwendige Konstruktion beschrieben. Nach dem Benutzen der Toilette wird hiernach die Sitzscheibe so weit gedreht, bis die nächste Öffnung über dem Toilettenbecken steht.

Jenseits der Trennwand ist ein Kasten vorgesehen, in welchem die Sitzscheibe gereinigt wird. Zu diesem Zweck ist der Kasten mit feststehenden Bürsten und Schwämmen ausgerüstet, d.h. die Sitzscheibe wird nur zwischen den Schwämmen oder Bürsten durchgeschoben und so eine Reinigung bewerkstelligt, welche sich jedoch als nicht ausreichend erwiesen hat.

Nachteilig bei der DE-C-283470 ist die Tatsache, daß die Reinigungsvorrichtungen in einem geschlossenen Kasten vorgesehen sind. Eine optische Kontrolle durch das Wartungspersonal kann demnach nicht durchgeführt werden. Es ist somit nicht möglich, rechtzeitig hartnäckige Verschmutzungen oder Beschädigungen des Toilettensitzes oder der Reinigungsbürsten zu bemerken. Es ist vielmehr stets erforderlich, den Kasten zu öffnen, um die betreffenden Kontrollen vom Wartungspersonal durchführen zu lassen. Folglich ist es auch notwendig, während der Wartungs- und Kontrollarbeiten den Betrieb zu unterbrechen.

Schließlich sei noch darauf hingewiesen, daß gemäß der DE-C-283470 keine Trocknung der Sitzscheibe vorgesehen ist. Für einen automatischen Betrieb ist daher schon aus diesem Grunde diese Anlage nicht geeignet. Hinzu kommt, daß die Anordnung der Drehscheibe zu einem erheblichen Platzbedarf führt. Denn um die Sitzöffnung drehen zu können, muß die Sanitärzelle eine gewisse Breite aufweisen. Abgesehen davon birgt der in der DE-C-283470 beschriebene aufwendige Mechanismus das Risiko einer größeren Anfälligkeit in sich. Auch aus diesem Grunde weist die Anlage daher erhebliche Nachteile hinsichtlich des automatischen Betriebes auf.

Die vorliegende Erfindung hat sich nunmehr die Aufgabe gestellt, eine Sanitärzelle mit Vorrichtungen ohne die bisher bekannten Nachteile zur Verfügung zu stellen.

Diese Aufgabe wird dadurch gelöst, daß a) die Sanitärzelle durch eine Wand in einen Sanitärraum mit Toilettenschüssel und in einen betretbaren Technikraum unterteilt ist, b) die Toilettenschüssel an der Wand befestigt ist, c) die Sitzbrille auf der Toilettenschüssel in Führungsschienen angeordnet ist, d) die Führungsschienen durch eine Öffnung in der Wand in den Technikraum hinein verlängert sind, so daß die Sitzbrille auf diesen in den Technikraum verschiebbar ist, und e) in den Technikraum die für die Reinigung der Sitzbrille erforderlichen Einrichtungen untergebracht sind.

Im Technikraum sind die Führungsschienen vorzugsweise so angeordnet, daß die Sitzbrille auf diesen unter Beibehaltung der horizontalen Lage bewegbar ist. Es ist jedoch ebenso möglich, die Führungsschienen so anzuordnen, daß sie leicht abfallend gestaltet sind. Dies hätte den Vorteil, daß die Verschiebung der Sitzbrille etwas erleichtert wird. Ebenso sind aber auch andere Ausrichtungen der Führungsschienen, etwa in seitlicher Richtung oder nach oben, denkbar.

Die Höhenschienen können ohne zusätzlichen Stützvorrichtungen frei in den Technikraum hineinragen. Dies hat den Vorteil einer großen Platzersparnis bei dem ohnehin knappen Platz innerhalb des Technikraums. Es hat sich jedoch bewährt, die Führungsschienen auf einer oder mehreren Stützen zu lagern, um etwaig auftretende Biegekräfte infolge der Verschiebung der Sitzbrille auf die Führungsschienen innerhalb des Technikraums zu unterbinden.

Der Vorzug der erfindungsgemäßen Anlage besteht darin, daß eine reibungslose automatische Reinigung ermöglicht wird. Zu diesem Zweck wird vorzugsweise ein Motorantrieb vorgesehen, mittels dessen nach Gebrauch die Sitzbrille in den Technikraum bewegbar ist. Durch einen Steuermechanismus kann jeweils der Motorantrieb ausgelöst werden. Beispielsweise kann das Steuersignal mit der Toilettenspülung oder auch dem Schloß der Eingangstür zum Sanitärraum gekoppelt sein. Üblicherweise wird durch Auslösung des Spülmechanismus oder durch einen besonders angebrachten Knopf mit dem Hinweis "Sitzreinigung" oder durch die Entriegelung des Türschlosses der Mechanismus ausgelöst. durch den sich die Sitzbrille in den Technikraum verschiebt.

Zur Vermeidung von Unfällen ist oberhalb des WC-Topfes ein Radarfeld aufgebaut: der Vorgang wird sofort gestoppt, sobald dieses Radarfeld verletzt wird. Darüber hinaus wird noch eine Berührungssperre eingebaut, d.h. sobald Druck auf die Brille erzeugt wird und der Motor eine erhöhte Stromaufnahme zum Verschieben benötigt, schaltet er sofort ab.

In dem Technikraum oberhalb oder seitlich der Führungsschienen sind vorzugsweise Einrichtungen zur Reinigung der Sitzbrille angeordnet. Hierfür können beispielsweise Bürsten, Wasserdüsen und Luftgebläse vorgesehen sein. Es wird demgemäß hier die auf den Führungsschienen sich entlang bewegende Sitzbrille gereinigt. Durch die rotierenden Bürsten wird eine mechanische Reinigung erreicht. Unterstützend wirken die Wasserdüsen, wobei das aufgespritzte Wasser ggf. auch mit Desinfektionsmittel oder Reinigungsmittel gemischt sein kann. Mittels des Luftgebläses läßt sich schließlich die Sitzbrille reinigen. Unterstützend können hierfür auch Wischlappen noch vorgesehen werden.

Die Reinigungswirkung läßt sich naturgemäß erhöhen, je länger die Sitzbrille auf den Führungsschienen hin und her bewegt wird. Durch entsprechende Programmsteuerung läßt sich hier der optimale Zeitpunkt einstellen. Ebenso kann durch eine Verlängerung der Führungsschienen eine bessere Reinigungswirkung erreicht werden. Zudem ist es für das Personal möglich, den Technikraum zu betreten und durch optische Kontrolle jederzeit zu überprüfen. ob sämtliche Reinigungseinrichtungen einwandfrei eingestellt sind und funktionieren. D.h. auf diese Art ist es möglich, eine fortwährende Wartung der Sitzbrille zu gewährleisten, was bei dem eingangs geschilderten Stand der Technik nicht der Fall war, weil das Wartungspersonal stets durch dieselbe Tür wie die Benutzer den Sanitärraum betreten mußte, um diesen einer optischen Kontrolle zu unterziehen.

Im folgenden wird unter Bezugnahme auf die Figuren die Erfindung näher erläutert.
- Figur 1: zeigt in der Seitenansicht die erfindungsgemäße Sanitärzelle.
- Figur 2: stellt die Sanitärzelle in der Aufsicht dar.

In Figur 1 befindet sich die Sitzbrille 2 auf der Toilettenschüssel 1. Die Führungsschienen 6 sind in waagerechter Lage in den Technikraum 5 hineinragend angeordnet. Mittels des Motorantriebs 12 kann die Sitzbrille 2 aus dem Sanitärraum 4 durch die Öffnung 7 der den Sanitärraum 4 vom Technikraum 5 trennenden Wand 3 bewegt werden. Während dieser Bewegung wird über die Düsenbalken 9 Wasser auf die Sitzbrille gesprüht. Die hinter den Düsenbalken 9 angeordneten rotierenden Bürsten 8 bewirken eine mechanische Reinigung der Sitzbrille. Die Sitzbrille wird auf den Führungsschienen 6 bis zu deren mit der Vorrichtung 13 abgestützten Ende gefahren. Innerhalb des Technikraums kann nun die Sitzbrille je nach Bedarf mehrmals hin und her gefahren werden. Schließlich werden die rotierenden Bürsten automatisch abgehoben und der Wasserfluß abgestellt, um die Trocknungsphase einzuleiten. Die Trocknung wird durch mehrmaliges Hin- und Herfahren unter dem Gebläse 10 erreicht. Schließlich kann die Sitzbrille durch die Öffnung 7 in der Wand 3 wieder über die Toilettenschüssel 1 in den Sanitärraum 4 gefahren werden. Hierbei werden etwaige Feuchtigkeitsreste mittels der Wischlippe 11 entfernt.

## Patentansprüche

1. Sanitärzelle mit Vorrichtungen zum Reinigen der auf einer Toilettenschüssel (1) angeordneten Sitzbrille (2), wobei
a) die Sanitärzelle durch eine Wand (3) in einen Sanitärraum (4) mit Toilettenschüssel (1) und in einen betretbaren Technikraum (5) unterteilt ist,
b) die Toilettenschüssel (1) an der Wand (3) befestigt ist,
c) die Sitzbrille (2) auf der Toilettenschüssel (1) in Führungsschienen (6) angeordnet ist,
d) die Führungsschienen (6) durch eine Öffnung (7) in der Wand (3) in den Technikraum (5) hinein verlängert sind, so daß die Sitzbrille (2) auf diesen (6) in den Technikraum (5) verschiebbar ist, und
e) in den Technikraum (5) die für die Reinigung der Sitzbrille (2) erforderlichen Einrichtungen (8,9,10,11) untergebracht sind.

2. Sanitärzelle nach Anspruch 1,
**dadurch gekennzeichnet,** daß in dem Technikraum (5) die Führungsschienen (6) so angeordnet sind, daß die Sitzbrille (2) auf diesen unter Beibehaltung der horizontalen Lage bewegbar ist.

3. Sanitärzelle nach Anspruch 2,
**dadurch gekennzeichnet,** daß die Führungsschienen (6) im Technikraum (5) mittels einer Stütze (13) in horizontaler Lage angeordnet sind.

4. Sanitärzelle nach einem der Ansprüche 1 bis 3,
**dadurch gekennzeichnet,** daß in dieser ein Motorantrieb (12) angeordnet ist, mittels dessen nach Gebrauch die Sitzbrille (2) in den Technikraum (5) bewegbar ist.

5. Sanitärzelle nach einem der Ansprüche 1 bis 4,
**dadurch gekennzeichnet,** daß in dem Technikraum (5) oberhalb und/oder seitlich der Führungsschienen (6) Einrichtungen (8,9,10,11) zur Reinigung der Sitzbrille (2) angeordnet sind.

6. Sanitärzelle nach Anspruch 5,
**dadurch gekennzeichnet,** daß die Einrichtungen zur Reinigung Bürsten (8), Wasserdüsen (9) und Luftgebläse (10) sind.

7. Sanitärzelle nach Anspruch 6,
**dadurch gekennzeichnet,** daß die Bürsten (8) rotierende Bürsten sind.

## Claims

1. Sanitary unit with a device for cleaning the seat (2) of a toilet bowl (1), wherein
a) said sanitary unit is divided by a wall (3) into a sanitary chamber (4) with toilet bowl (1) and an enterable (man-sized accessible) technical equipment chamber (5),
b) the toilet bowl (1) is attached to the wall (3),
c) the toilet seat (2) is attached to the toilet bowl (1) with guiding rails (6),
d) said guiding rails (6) extend into the technical equipment chamber (5) through an opening (7) in the wall (3), such that the seat (2) can be moved along them (6) into the technical equipment chamber (5),
e) the technical equipment chamber (5) comprises all facilities (8,9,10,11) necessary for the cleaning of the seat (2).

2. Sanitary unit according to claim 1,
characterised in that technical equipment chamber (5) and guiding rails (6) are arranged in such a way that said seat (2) is movable along them while keeping its horizontal orientation.

3. Sanitary unit according to claim 2,
characterised in that the guiding rails (6) are arranged horizontally with the help of a support (13) in the technical equipment chamber (5).

4. Sanitary unit according to one of the claims 1 to 3,
characterised in that it comprises a motor drive (12) by which the seat (2) can be moved after use into the technical equipment chamber (5).

5. Sanitary unit according to one of the claims 1 to 4,
characterised in that the facilities (8,9,10,11) for cleaning seat (2) are arranged in the technical equipment chamber (5) above of and/or lateral to the guiding rails (6).

6. Sanitary unit according to claim 5,
characterised in that the facilities for cleaning are brushes (8), water nozzles (9) and an air ventilator (10).

7. Sanitary unit according to claim 6,
characterised in that the brushes (8) are rotating brushes.

## Revendications

1. Cellule sanitaire comprenant des dispositifs pour le nettoyage de la lunette (2) disposée sur une cuvette de W.C. (1),
a) la cellule sanitaire étant divisée par une paroi (3) en une salle sanitaire (4) dans laquelle est disposée une cuvette de W.C. (1) et en un compartiment technique (5) accessible,
b) la cuvette de W.C. (1) étant fixée à la paroi (3),
c) la lunette (2) étant disposée sur la cuvette de W.C. (1) dans des glissières de guidage (6),
d) les glissières de guide (6) étant prolongées vers l'intérieur du compartiment technique (5) à travers une ouverture (7) située dans la paroi (3) de telle sorte que la lunette (2) puisse être déplacée sur ces glissières de guidage (6) dans le compartiment technique (5), et
e) dans le compartiment technique (5) étant disposées les installations nécessaires (8, 9, 10, 11) pour le nettoyage de la lunette (2).

2. Cellule sanitaire selon la revendication 1, caractérisée par le fait que les glissières de guidage (6) sont disposées dans le compartiment technique (5) de telle manière que la lunette (2) puisse être déplacée sur celles-ci tout en maintenant la position horizontale.

3. Cellule sanitaire selon la revendication 2, caractérisée par le fait que les glissières de guidage (6) sont disposées dans le compartiment technique (5) dans une position horizontale, à savoir par le biais d'un support (13).

4. Cellule sanitaire selon l'une des revendications 1 à 3, caractérisée par le fait qu'elle présente une commande par moteur (12), par l'intermédiaire de laquelle la lunette (2) peut, après l'utilisation, être déplacée dans le compartiment technique (5).

5. Cellule sanitaire selon l'une des revendications 1 à 4, caractérisée par le fait que des installations (8, 9, 10, 11) nécessaires pour le nettoyage de la lunette (2) sont disposées à l'intérieur du compartiment technique (5) au-dessus et / ou latéralement des glissières de guidage (6).

6. Cellule sanitaire selon la revendication 5, caractérisée par le fait que les installations pour le nettoyage sont des brosses (8), des tuyères à eau (9) ainsi que des soufflantes à air (10).

7. Cellule sanitaire selon la revendication 6, caractérisée par le fait que les brosses (8) sont des brosses rotatives.
